# EUROPÄISCHE PATENTANMELDUNG

(11) **EP 2 500 142 A1**
(43) Veröffentlichungstag der Anmeldung: **19.09.2012**
(21) Anmeldenummer: 11002064.1
(22) Anmeldetag: 12.03.2011
(51) Int. Cl.: B25F 1/00, B44D 3/12

(54) **Multifunktionswerkzeug**

(71) Anmelder: Obersulmer Farbmisch und Lackierzentrum Inhaber Andreas Badtmann, 74182 Obersulm (DE)
(72) Erfinder: Badtmann, Andreas, 74182 Obersulm (DE)
(74) Vertreter: Wendels, Stefan

(57) **Zusammenfassung**

Multifunktionswerkzeug zur Verwendung bei wenigstens einem der Arbeitsschritte des Filterns oder Aussiebens von flüssigen Farben oder Lacken bestehend aus einem ersten Werkzeugabschnitt mit einem ersten Handhabungsmittel und einem zweiten Werkzeugabschnitt mit einem zweiten Handhabungsmittel dadurch gekennzeichnet, dass das Multifunktionswerkzeug über einen dritten Werkzeugabschnitt unter Bildung einer Filteraufnahme zur Aufnahme und zur Halterung eines Filters insbesondere eines kegelförmigen Filtersieb verfügt.

## Beschreibung

### 1. Gebiet der Erfindung

Die Erfindung betrifft ein Multifunktionswerkzeug gemäß dem Oberbegriff von Anspruch 1.

### 2. Stand der Technik

Im Maler- und Lackierhandwerk wird regelmäßig Farbe oder Lack mit Farbsprühpistolen oder Lackierpistolen verarbeitet. Dabei treten in der Praxis Probleme mit verunreinigter Farbe oder verunreinigtem Lack auf. Insbesondere störende Schmutzpartikel und Verunreinigungen in bereits angebrochenen Farbgebinden bereiten dem Verarbeiter im Maler- und Lackierhandwerk Probleme.

Bereits kleinste Verunreinigungen können das Lackierergebnis negativ beeinträchtigen oder unbrauchbar machen. Entweder muß die Lackierarbeit dann vollständig wiederholt werden und/oder durch mühevolles Abschleifen und Nacharbeiten bzw. erneutem Lackieren. Im ungünstigen Fall ist das Lackierobjekt nicht mehr zu retten und muß vollständig ersetzt werden.

Im Stand der Technik werden daher vor dem Durchführen der Lackierarbeiten insbesondere vor dem Befüllen der Lakkierpistole die zu verwendenden Lacke und Farben ausgesiebt bzw. gefiltert.

Hierbei werden üblicherweise die im gesamten Markt verbreiteten, wegwerfbaren Farbfiltersiebe zum Filtern von

Farbe verwendet, die später aus einer Sprühpistole versprüht werden soll. Solche wegwerfbare Farbfiltersiebe oder allgemein Filter bestehen aus einer ersten undurchlässigen Struktur, üblicherweise einem kostengünstigen Körper aus Pappe oder Textil und einem in diesem angeordneten Filtereinsatz bzw. durchlässigen Filtersiebflächen.

Das Farbfiltersieb wird im Folgenden kurz als Filtersieb oder ganz allgemein als Filter bezeichnet.

Im Markt sind vornehmlich Filtersiebe einer bestimmten Bauform und Abmessung verfügbar, die gleichsam auf die im Markt fast ausschließlich, jedenfalls überwiegend verwendeten Farbgebinde, ebenfalls einer bestimmten Größe angepaßt sind.

Die im Stand der Technik verwendeten Filtersiebe weisen eine Kegelform auf oder werden manchmal auch als konisches Sieb beschrieben. Das kegelförmige Filtersieb wird üblicherweise entweder in die Öffnung eines Behälters oder in die Öffnung einer Sprühpistolenschale plaziert, worauf hin Farbe durch das Sieb gegossen wird um diese Farbe oder den entsprechenden Lack zu Filtern.

Auch zum Mischen der Farbe wird die zuvor beschriebene Vorgehensweise verwendet. Das Filtern mischt die Farbe zum Zwecke der besten Farbanpassung und siebt dabei die störenden Verunreinigungen und Partikel aus, die entweder die Sprühpistole verstopfen können oder aber das Lackierergebnis beeinträchtigen. Verstopft zum Beispiel eine Sprühpistole während ihrer Verwendung, so wird die Gleichmäßigkeit des Farbauftrags und damit das Lackierergebnis beeinträchtigt.

Folglich werden von nahezu sämtlichen Farben- und Lackherstellern das Filtern oder Sieben von Farben vor der Verwendung in Sprühpistolen oder allgemeiner Verarbeitung empfohlen oder dazu geraten.

Insbesondere im Bereich von Fahrzeuglackierungen und dem Lackieren hochwertiger Oberflächen ist ein derartiges Vorfiltern unumgänglich.

Zunächst ist es wichtig, bei dem Filtervorgang den Siebkörper und den Filter vor Staub zu schützen und auch ein Berühren des Siebfilters mit der Hand oder den Fingern oder anderen Gegenständen zu vermeiden, da dies zu weiteren Beeinträchtigungen führen kann. Es kann sich zum Beispiel Staub von dem Filtergitter lösen und in den Behälter fallen, in dem gereinigte Farbe oder gefilterter Lack eingefüllt werden soll. Ferner können Körperöle oder - fette oder andere Verunreinigungen an der Hand des Verarbeiters anhaften und sich auf den Filter übertragen und zu Punkten oder Fischaugen in der Lackierarbeit führen, was ebenfalls eine Nacharbeit notwendig macht. Insbesondere moderne Farben und Farbentwicklungen zu lösemittelfreien Lacken sind diesbezüglich äußerst empfindlich. Bereits kleinste Mengen von Silizium, Dimethylsiloxid bzw. Dimenthylsiloxid sind dabei ausgesprochen störend.

Es zeigen sich beim Filtern von Farben und Lacken im gesamten Arbeitsablauf und damit in den einzelnen Arbeitsschritten unterschiedliche Probleme, die aber sämtliche Einfluss auf das Arbeitsergebnis nehmen können.

Zunächst besteht die Notwendigkeit das Farbgebinde bzw. die Lackdose zu öffnen. Hierzu benutzt der Verarbeiter im Maler- und Lackierhandwerk üblicherweise einen Schlitzschraubendreher, sofern er diesen zur Hand hat. In der täglichen Arbeitspraxis führt dies zu zusätzlichen Arbeitswegen, um einen entsprechenden Gegenstand zu suchen, mit dem sich die Farbdose öffnen läßt. Nun ist bereits die Breite des Kopfes eines Schlitzschraubendrehers häufig unbefriedigend ausgebildet und dessen Verwendung führt dazu, daß der Deckel in einer mehrfach nacheinander erfolgten Aufhebelbewegung entlang des Deckelrandes erfolgen muß bis sich der Behälterdeckel vom Behälter bzw. von der Farbdose trennen läßt. Bereits hierbei können am Deckel anhaftende Lackschichten abbröseln und in die flüssige Farbe des zu öffnenden Farbgebindes fallen. Daneben wird der Deckel, der üblicherweise aus verformbarem Weißblech besteht, ungewollt verformt und kann leicht beschädigt werden, so daß auch ein späteres sicheres Abdichten der Farbdosen nicht immer gewährleistet bleibt.

Typischerweise verwendet der Hersteller zum Abfüllen von Farbe für die Anwender des Maler- und Lackierhandwerk und der Industrielackierung einheitliche Farbgebinde in Gebindegrößen von 2,5 Liter in nahezu standardisierten Gebindegrößen und Gebindeformen. Da insbesondere bei Verwendung solcher Gebinde zusammen mit den zuvor beschriebenen Filtersieben Probleme bereiten, werden im Folgenden die Ausführungen anhand dieser Gebindegrößen erläutert.

Solche 2,5 Liter Lack- bzw. Farbgebindedosen werden üblicherweise als Weißblechdosen angeboten in einer Höhe von ca. 160 mm und einem Aussendurchmesser von ungefähr 170 mm. Der typische Öffnungsdurchmesser der Dose beträgt knapp 140 mm.

Bei Filtersiebe der zuvor genannten Art, weisen diese eine obere Einfüllöffnung mit einem Durchmesser von ungefähr 160 mm auf und eine ungefähre Filterhöhe durch die Filtersiebspitze und den Mittelpunkt der im wesentlichen runden Öffnung von 100 mm. Der Öffnungswinkel zweier sich diametral gegenüberliegenden Mantellinien auf der Mantelfläche beträgt im aufgefalteten Zustand eines kegelförmigen Filtersiebs ca. 90 Grad.

Setzt nun der Verarbeiter ein solches Filtersieb in die runde Behälteröffnung einer Farbdose oder eines Farbbehälters mit einem Durchmesser von etwa 140 mm ein, so besteht die Gefahr, daß das Filtersieb beim zunehmender Befüllmenge von Farbe in Folge des Gewichtes ungewollt in die Farbdose hineinrutscht und damit vollständig in Farbe fällt. Dabei entsteht einerseits eine Verschmutzung der Farbe und ein erheblicher Reinigungsaufwand wird notwendig. Ferner ergibt sich ein ungewollter Farbverlust.

Ein weiterer Nachteil besteht darin, daß bei den zuvor genannten Gebinden das Filtersieb fast vollständig über seine gesamte Höhe von 100 mm in den nur 160 mm hohen Farbbehälter eintaucht. Dies bedeutet, daß eine Befüllung einer solchen Farbdose mit maximal 60 mm Pegelhöhe erzielt werden kann, da ansonsten die Filterspitze in die gefilterte Farbe eintaucht, was ebenfalls zu vermeiden ist. Denn eine nachteilige Folge hiervon ist, daß beim Entfernen des Filters nach dem Filtern Farbe von der Filtersiebspitze abtropfen kann z.B. auf Werkzeuge, den Boden oder andere Gegenstände und damit die Arbeit unnötig erschwert bzw. Folgearbeiten oder ungewollte Farbflecken entstehen können.

Der Verarbeiter hat ferner Probleme, daß Farbreste oder Farbtropfen an seine Hand oder Finger gelangen, die er dann unbemerkt auf das zu lackierende Objekt bei dessen Berührung überträgt und weitere Schäden erzeugt.

Die bisher verwendete Methode des Farbfilterns umfaßt daher regelmäßig solche Arbeitsschritte die störanfällig und risikobehaftet in Bezug auf das Lackierergebnis sind.

Auch bei anderen Gebindegrößen und typischen Farbeimern in der Gebindegröße von 10 oder 25 Liter trifft der Verarbeiter auf die beschriebene Problematik insbesondere auf das Problem bei größeren Gebindeöffnungen das Filtersieb entsprechend zu positionieren.

So hat nach Beendigung des Filtervorgangs der Verarbeiter auch die Aufgabe das Farbgebinde wieder luftdicht zu verschließen. In der Praxis wird dazu ein weiteres Werkzeug benötigt.

Hierzu greift der Anwender in der Regel zu einem herkömmlichen Hammer, den er neben dem zuvor erwähnten Schraubendreher als weiteres Werkzeug benötigt. Hat er diesen Hammer gerade nicht zur Hand, bleibt das Gebinde entweder noch eine Weile offen, so daß Lösemittel entweichen kann oder aber weitere Schmutzpartikel in das Farbgebinde hinein gelangen können.

Insgesamt hält der Stand der Technik hierfür keine befriedigende Lösung bereit, die die besagten Probleme umgeht.

Aufgabe der vorliegenden Erfindung ist es daher, eine Lösung bereit zu stellen, die einerseits die Arbeitsabläufe erleichtert und vorgesagte Nachteile überwindet.

Diese Aufgabe wird gelöst mit einem Multifunktionswerkzeug gemäß Anspruch 1. Bei dem erfindungsgemäßen Multifunktionswerkzeug gemäß der vorliegenden Erfindung wird ein Werkzeug bereit gestellt, welches neben mindestens einem ersten und einem zweiten Werkzeugabschnitt mit je einem Handhabungsmittel einen weiteren Werkzeugabschnitt umfaßt, der eine Filteraufnahme ausbildet zur Aufnahme und Halterung eines Filtersiebs bzw. eines Filters.

Anders ausgedrückt, wird ein Multifunktionswerkzeug zur Verwendung bei wenigstens einem der Arbeitsschritte des Filterns oder Aussiebens von flüssiger Farbe oder Lacke bereit gestellt, bestehend aus einem ersten Werkzeugabschnitt mit einem ersten Handhabungsmittel vorzugsweise einem Dosenöffner zum Öffnen des Dosendeckels und einem zweiten Werkzeugabschnitt mit einem zweiten Handhabungsmittel vorzugsweise einem Griffabschnitt zur Verwendung des Multifunktionswerkzeugs als Hammer, wobei ferner das Multifunktionswerkzeug über einen dritten Werkzeugabschnitt unter Bildung einer Filteraufnahme zur Aufnahme und zur Halterung eines Filters bzw. eines kegelförmigen Filtersiebs verfügt.

In einer vorteilhaften Ausgestaltung der Erfindung, weist das Multifunktionswerkzeug eine im wesentlichen runde Öffnung auf, deren Öffnungsdurchmesser in etwa 30 bis 60 Prozent des Durchmessers der oberen Öffnung also der Einfüllöffnung des kegelförmigen Filtersiebs beträgt.

In einer günstigen Ausführungsform beträgt die Öffnung ca. 75 bis 85 mm, während in einer besonders vorteilhaften Ausführungsform die Öffnung ca. 80 mm im Durchmesser beträgt.

Hierdurch wird gewährleistet, daß das Filter weniger als bis zur halben Höhe in die Öffung eintaucht und dadurch die Filtersiebspitze des kegelförmigen Filtersiebs in Bezug auf die Unterseite des im wesentlichen flachen Multifunktionswerkzeugs ausreichend weit nach oben wandert gegenüber der Position den das Filtersieb beim Einsetzen in das Gebinde ohne das Multifunktionswerkzeug hätte, um dadurch einen höheren Füllstand im zu befüllenden Gebinde zu erreichen, ohne dass der Filter in die Farbe eintaucht.

In der vorteilhaften Ausführungsform liegt die Filtersiebspitze ca. 45 bis 55 mm unterhalb der Unterseite des im ebenen flachen Multifunktionswerkzeugs. Hierdurch kann insgesamt ein wesentlich höherer Füllstand beim Filtern in einen Farbbehälter oder einer Weißblechdose mit Gebindegröße 2,5 Liter erzielt werden. Ebenfalls ist eine zu hohe Filterposition zu vermeiden, da diese Lage instabil wird. Besonders geeignet ist der Bereich knapp unterhalb der halben Filterhöhe.

Das Multifunktionswerkzeug verfügt im Bereich des ersten Werkzeugabschnitts über eine solche Unterseite, die eine Auflagefläche zur Auflage des Multifunktionswerkzeug auf einem ersten Randsegment eines Behälterrands eines Farbbehälters bereitstellt, um dort aufzuliegen und der zweite Werkzeugabschnitt über eine Unterseite und damit über eine zweite Auflagefläche verfügt zur Auflage des Multifunktionswerkzeug auf einem zweiten Randsegment eines Behälterrands eines Farbbehälters.

Mit Vorteil befindet sich die Öffnung und damit der mit der Öffnung versehene Werkzeugabschnitt zwischen dem ersten Werkzeugabschnitt und dem zweiten Werkzeugabschnitt, wodurch eine flexible und stabile Filterlagerung erzielt werden kann.

In einer ebenfalls vorteilhaften Ausführungsform liegen der erste Werkzeugabschnitt und der zweite Werkzeugabschnitt sowie der dritte Werkzeugabschnitt in etwa auf einer gedachten Linie. Der erste Werkzeugabschnitt und der zweite Werkzeugabschnitt liegen sich dabei diametral in Bezug auf den dritten Werkzeugabschnitt gegenüber, während in dessen Zentrum sich die Öffnung zur Aufnahme und Halterung des Filters befindet.

Das erfindungsgemäße Multifunktionswerkzeug kann auf besonders kostengünstige Art aus einem Blech, vorzugsweise aus einem Blech der Materialstärke 2 mm hergestellt werden, entweder durch einen Stanz- bzw. Stanzbiegeprozess oder durch herkömmliche Trennprozesse wie Wasserstrahlschneiden oder Lasern. Alternativ kann auch ausreichend festes Holz oder Kunststoff verwendet werden.

Die Unterseite des Multifunktionswerkzeugs bildet in einer vorteilhaften Ausführungsform eine flache Auflageebene, so daß das Multifunktionswerkzeug auf verschiedenen Gebindegrößen und damit verschiedenen Durchmessern von Behältern an dessen Behälterrand aufgelegt und auch in die gewünschte Position verschoben werden kann. Es wird dabei entweder jeweils an dessen äußerem Ende des Multifunktionswerkzeugs somit auf je einer Seite auf dem ersten und zweiten Werkzeugabschnitt bzw. auf deren Unterseiten gebildeten Auflageflächen aufgelegt. Alternativ kann das Multifunktionswerkzeug auch bei kleineren Gebindegrößen unmittelbar am Rand des dritten (zentralen) Werkzeugabschnitts aufgelegt werden.

In einer vorteilhaften Ausführungsform wird die Filteraufnahme von einem im wesentlichen flachen Ringsegment gebildet, mit einen Aussendurchmesser D2 und einen Innendurchmesser D1 und einer Dicke zwischen 1-3 mm.

Das Ringsegment ist in einer besonders vorteilhaften Ausführungsform mit einer Unterbrechung - somit einem Schlitz- versehen, so daß ein im wesentlichen C-förmiger Ringsegmentabschnitt ausgebildet wird.

Die so gebildete schlitzförmige Unterbrechung bzw. seitliche Ausnehmung dient dazu, den Filter mit seiner Filterspitze seitlich so aus dem Multifunktionswerkzeug zu entfernen, daß z.B. abtropfender Lack nicht auf die Werkzeugoberfläche gelangen kann.

Mit Vorteil wird eine Öffnungsbreite von ca. 20 bis 50 mm vorgesehen.

Ferner hat sich herausgestellt, daß zur besonders stabilen Auflage des Multifunktionswerkzeugs auf dem Behälterrand eine Breite der Werkzeugabschnitte zwischen 20 bis 50 mm gewählt werden sollte. Hierdurch wird eine besonders stabile Auflagefläche auf einem jeweils zugeordneten Randsegment eines Behälterrands erzielt, wodurch ein Kippen des Werkzeugs verhindert werden soll. Insgesamt eignet sich eine vollständig ebene und flache Bauweise des Multifunktionswerkzeugs besonders gut.

Mit Vorteil wird das Multifunktionswerkzeug einstückig hergestellt.

Das Werkzeug kann darüber hinaus über mehrere weitere Werkzeugmittel verfügen. Eines der Werkzeugabschnitte, vorzugsweise der zweite Werkzeugabschnitt, wird als ein Griff ausgebildet, so daß sich das Multifunktionswerkzeug auch als Hammer einsetzen läßt, während mindestens eine Seitenkante des Multifunktionswerkzeug eine Schlagfläche bereitstellt und hiermit der Deckel einer Farbdose mittels gezielter dicht nebeneinander angeordneter Hammerschlägen wieder rundum dicht verschlossen werden kann.

Insgesamt gelingt es dadurch dem Verarbeiter im Maler-und Lackierhandwerk die zuvor genannten Arbeitsabläufe allesamt mit einem einzigen Werkzeug auszuführen, wobei das Werkzeug neben seinen aktiven Handhabungsmitteln gleichzeitig auch ein passives Mittel aufweist, nämlich die Filteraufnahme für ein Filtersieb.

Mit Vorteil können die Zusatzwerkzeuge z.B. Werkzeug-schlüssel unterschiedlicher Schlüsselgrößen und Schlüsselflächen sein und diese seitlich an einem der Werkzeugabschnitte oder an einem aufsteckbaren Werkzeugadapter angeordnet werden.

Der Gegenstand der Erfindung wird nachfolgend anhand zeichnerisch veranschaulichter Ausführungsbeispiele näher erläutert. Es zeigen:
- Fig. 1:: Das Multifunktionswerkzeug gemäß der vorliegen-den Erfindung in einer Aufsicht
- Fig. 2:: Das Multifunktionswerkzeug gemäß Fig. 1 in ei-ner Seitenansicht
- Fig. 3:: Ein kegelförmiges Filtersieb, wie es im Stand der Technik bekannt ist, zum Einsetzen in das Multifunktionswerkzeug gemäß Fig. 1 und Fig. 2
- Fig. 4:: Eine Seitenansicht eines 2,5 Liter Farbgebindes mit einem darüber angeordnetem Behälterdeckel
- Fig. 5:: Eine Aufsicht auf ein Farbgebinde gemäß Fig. 4 mit einem Multifunktionswerkzeug
- Fig. 6:: Eine exemplarische Schnittansicht durch ein Farbgebinde gemäß Fig. 5 mit dem erfindungsge-mäßen Multifunktionswerkzeug gemäß Fig. 1 und einem in die Filteraufnahme eingesetzten Fil-tersieb gemäß Fig. 3
- Fig. 7:: Ein weiteres Ausführungsbeispiel gemäß Fig. 1
- Fig. 8:: Ein Ausführungsbeispiel mit einem Werkzeugadap-ter

In Fig. 1 ist das erfindungsgemäße Multifunktionswerkzeug 1 in einer Draufsicht dargestellt. Das Multifunktionswerkzeug 1 oder auch kurz Werkzeug 1 besteht aus einem ersten Werkzeugabschnitt 2, einem zweiten Werkzeugabschnitt 3 und einem zwischen dem zweiten und dritten Werkzeugabschnitt befindlichen dritten Werkzeugabschnitt 4. Der erste Werkzeugabschnitt 2 umfaßt ein erstes Handhabungsmittel 20, vorzugsweise ein Aufhebelwerkzeug 24 mit einer Flachseite 25 zum Aufhebeln eines Farbbehälterdeckels.

Die Kantenbreite an der Flachseite 25 des Aufhebelwerkzeugs 24 beträgt in dem vorliegenden Ausführungsbeispiel ca. 15 mm und die Dicke ca. 1-1,5mm. Der erste Werkzeugabschnitt 2 verfügt über eine Unterseite 21 mit einer Auflagefläche 22 zur Auflage auf einem Randsegment 62 eines Behälterrandes 61 gemäß Fig. 5. Der zweite Werkabschnitt 3 weist ebenfalls eine Unterseite und zwar die Unterseite 31 auf, mit einer Auflagefläche 32 zur Auflage des Multifunktionswerkzeugs 1 auf einem zweiten Randsegment 63 des Behälterrands 61 eines Farbbehälters 6 gemäß Fig. 5.

Ferner ist in Fig. 1 zu erkennen, daß im dritten Werkzeugabschnitt 4 eine Filteraufnahme 40 angeordnet ist, in die sich ein Filter einsetzen läßt. Die Filteraufnahme 40 zur Aufnahme und zur Halterung eines Filters 5 bzw. eines Filtersiebs 5 gemäß Fig. 3 ist in Fig. 6 dargestellt. Wie in Fig. 1 ersichtlich, wird die Filteraufnahme 40 durch eine kreisförmige Öffnung 41 gebildet. Weiter ist zu erkennen, daß der Werkzeugabschnitt 4 aus einem Ringsegment 42 ausgebildet ist und dieses Ringsegment 42 die Öffnung 40 ausbildet.

In Fig. 2 ist eine Seitenansicht des Multifunktionswerkzeugs 1 gezeigt. Das Multifunktionswerkzeug 1 ist im wesentlichen flach mit einer flachen Unterseite 31 und einer flachen Oberseite 32 ausgebildet ist. Das Multifunktionswerkzeug 1 ist ferner einstückig ausgebildet, kann aber auch aus einem ersten Werkzeugkörper und einem Adapter 70 gebildet sein, wie dies in Fig. 8 dargestellt ist. Dabei kann der Adapter 70 auch als Verlängerung eines der Werkzeugabschnitte 2 oder 3 alternativ verwendet werden.

Ferner ist in Fig. 1 zu erkennen, daß der zweite Werkzeugabschnitt als eine im wesentlichen flache Zunge 33 mit der flachen Unterseite 31 ausgebildet ist, die eine-Länge L2 und in wenigsten einem Teilbereich eine Auflagefläche 32 der Breite B2 verfügt, vorzugsweise mit einer Breite zwischen 20 und 50 mm verfügt.

Mit Vorteile liegen der erste Werkzeugabschnitt 2 und der zweite Werkzeugabschnitt 3 in Bezug auf den dritten Werkzeugabschnitt 4 diametral gegenüber, so daß eine jedenfalls überwiegend symmetrische (spiegelsymmetrische) und daher besonders kippsichere Ausführungsform entsteht.

Das Ringsegment 42 ist, wie in Fig. 1 ersichtlich, unterbrochen und zwar mittels eines nach außen hin offenen Abschnitts 44, wodurch ein im wesentlichen C-förmiger Ringsegmentabschnitt 42 ausgebildet ist. Der nach außen hin offene Abschnitt 44 wird, mit anderen Worten ausgedrückt, somit mittels einer Aussparung bzw. eines Spalts 46 im Ringsegment 42 gebildet.

An der der Aussparung 46 gegenüberliegenden Seitenkante 47 befindet sich ein Abschnitt der als Schlagkante 45 ausgebildet ist.

Am zweiten Werkzeugabschnitt 3 befindet sich ein Handhabungsmittel 30, welches als Griff bzw. Handgriff 34 ausgebildet ist. Dadurch läßt sich die im wesentlichen flache Zunge 33 als Griff 34 verwenden und das Multifunktionswerkzeug 1 insgesamt als Hammer betätigen, indem mit einer Hand das Werkzeug 1 am Griff 34 gehalten und geführt wird und mittels der Schlagkante 45, die als Hammerfläche ausgebildet ist, zum Beispiel auf einen wie in Fig. 4 dargestellten Farbbehälterdeckel geschlagen werden kann, um diesen auf den Behälter 6 zu befestigen bzw. diesen damit zu verschließen.

In Fig. 3 ist ein Filtersieb 5 gezeigt und zwar ein kegelförmiges Filtersieb 5 mit einer Mantelfläche 50. Das Filtersieb 5 kann aus einem Papier oder Filtertextil hergestellt sein und lässt sich in drei Abschnitte (Mantelflächenabschnitte) aufteilen, wie folgt. Dabei bezeichnet H1 einen oberen, H2 einen mittleren und H3 einen unteren Mantelflächenabschnitt. Jeder Mantelflächenabschnitt H1, H2, H3 beträgt in etwa ein Drittel der Höhe H des Filtersiebs 5. Das Filtersieb 5 verfügt über eine obere Öffnung 55 und zwar über die Einfüllöffnung 55 für das Filtersieb 5.

An der oberen Öffnung 55 befindet sich der obere Rand 53 des Filtersiebs 5. Die Öffnung 55 weist einen Durchmesser D4 von etwa 160 mm auf. Die Höhe H des Filtersiebs in Fig. 3 beträgt etwa 100 mm.

Hierbei ist anzumerken, daß es sich bei dem gemäß Fig. 3 beschriebenen Filtersieb um ein in den Maßen im wesentlichen standardisiertes Filtersieb handelt. Im Filtermantel befinden sich an der Filtersiebspitze 51 und im unteren Mantelflächenabschnitt H3 jeweils durchlässige Filtersiebflächen 54. Diese Filtersiebflächen 54 werden aus einem feinen Gittermesh beispielsweise der Größe 190 Mikron gebildet. Andere Gittermaße des Gittermesh sind allerdings im Handel ebenso erhältlich.

Zwei sich gegenüberliegende Mantellinien 52 des Filtermantels spannen jeweils einen Öffnungswinkel des Filters 5 von ca. 90 Grad auf.

Fig. 4 zeigt eine exemplarische Seitenansicht eines 2,5 Liter Farbgebindes mit einem darüber angeordnetem Behälterdeckel

Wie in Fig. 5 gezeigt, beträgt der Öffnungsdurchmesser D3 des dargestellten 2,5 Liter Farbbehälters ca. 140 mm. Auf diesem befindet sich, wie in Fig. 6 dargestellt, das Multifunktionswerkzeug mit einem im Multifunktionswerkzeug eingesetzten Filtersieb 5, wie dieses gemäß Fig. 3 beschrieben war.

In Fig. 6 ersichtlich ist, daß das Filtersieb 5 gemäß Fig. 3 mit seinem unteren Mantelflächenabschnitt H3 durch die Öffnung 41 hindurch ragt. Dabei ist der Öffnungsdurchmesser entsprechend auf das Filtersiebmaß abzustimmen. Folglich liegt die Mantelfläche 50 im Bereich knapp oberhalb des unteren Mantelabschnitts H3 und im unteren Bereich des mittleren Mantelflächenabschnitts H2 am Ringsegment 42 innen an. Hierdurch wird eine sichere, aber auch ausreichend hohe Filtersiebposition des Filtersieb 5 erreicht, um einen hohen Füllstand im zu füllenden Farbbehälter 6 erzielen zu können. Ferner wird durch diese Filterposition im Ringsegment 42 auch verhindert, daß das Filterelement in den Farbbehälter 6 hineinrutschen kann. Selbst bei einer maximalen Befüllung des gesamten Filters kann das Filtersieb 5 nicht durch die Filteraufnahme 40 hindurch schlupfen.

Das erfindungsgemäße Multifunktionswerkzeug 1 liegt in der Fig. 5 und Fig. 6 dargestellten Position mit seinen Auflageflächen 22 und 32 jeweils auf einem Randsegment 62 bzw. 63 des Behälterrands 61 auf. Durch die gewählten Breiten B1 und B2 der Zungen 23 und 33 und damit der effektiv wirksamen Auflageflächen 22 und 32 wird folglich eine stabile und kippsichere Lage des Multifunktionswerkzeugs 1 erzielt.

In einer alternativen Ausführungsform kann der Außendurchmesser D2 des Ringsegments 42 auch vergrößert ausgebildet werden, so daß dieser auf dem Behälterrand 61 vollständig aufliegt anstelle der Auflagenflächen 22 und 32.

In Fig. 7 ist eine Weiterbildung der Erfindung mit weiteren Werkzeugmittel 100, 101, 102, 103 dargestellt. Diese Werkzeugmittel 100 bis 103 sind nur exemplarisch für unterschiedliche Werkzeugeingriffe bzw. Werkzeugfunktionen dargestellt. Mit Vorteil lassen sich folglich Werkzeugschlüsseleingriffe mit unterschiedlicher Schlüsselform und Schlüsselweiten anbringen um weitere Arbeitsschritte oder Werkzeuge mit dem erfindungsgemäßen Multifunktionswerkzeug betätigen zu können.

Ferner kann wie in Fig. 8 dargestellt ein Adapter 70 entweder als Verlängerungsadapter oder alternativ ebenfalls mit austauschbaren Werkzeugmitteln 100, 101, 102, 103 ausgebildet sein. Hierdurch besteht die Möglichkeit unterschiedliche Werkzeugadapter 70 mit unterschiedlichen Werkzeugmittel bzw. Werkzeugschlüssel und Eingriffsöffnungen bereit zu stellen, die sich wahlweise an einem der Werkzeugabschnitten 2, 3 entweder aufstecken oder daran befestigen lassen. Dadurch kann die Funktionalität des Multifunktionswerkzeugs 1 noch erweitert werden und auf den jeweiligen Bedarf abgestimmt werden, ohne daß das Hauptwerkzeug ausgetauscht werden muss.

Die zuvor beschriebenen Ausführungsbeispiele sind nur exemplarisch und nicht beschränkend zu verstehen.

### Bezugszeichenliste

- 1: Multifunktionswerkzeug
- 2: erster Werkzeugabschnitt
- 3: zweiter Werkzeugabschnitt
- 4: dritter Werkzeugabschnitt
- 5: Filtersieb
- 6: Farbbehälter bzw. Behälter
- 20: erstes Handhabungsmittel
- 21: Unterseite
- 22: Auflagefläche
- 23: Zunge
- 24: Aufhebelwerkzeug
- 25: Flachseite
- 30: zweites Handhabungsmittel
- 31: Unterseite
- 32: Auflagefläche
- 33: Zunge
- 34: Handgriff bzw. Griff
- 40: Filteraufnahme
- 41: Öffnung
- 42: Ringsegment

- 44: offener Abschnitt
- 45: Schlagkante
- 46: Aussparung bzw. Spalt
- 50: Mantelfläche
- 51: Filtersiebspitze
- 52: Mantellinie
- 53: oberer Rand
- 54: durchlässige Filtersiebflächen
- 55: obere Öffnung (Einfüllöffnung)
- 60: Behälterwand
- 61: Behälterrand
- 62: Randsegment
- 63: Randsegment
- 64: Behälteröffnung
- 65: Farbbehälterdeckel
- 70: Adapter
- 100,: 101, 102, 103 Werkzeugmittel
- D1: Durchmesser der Öffnung 41
- D2: Außendurchmesser des Ringsegments 42
- D3: Öffnungsdurchmesser einer 2,5 Liter Farbbehälterdose
- D4: Durchmesser
- B1: Breite der Zunge 23
- B2: Breite der Zunge 33
- B3: Breite des Aufhebelwerkzeugs an seiner Flachseite
- H: Höhe des Filtersiebs
- H1: oberer Mantelflächenabschnitt
- H2: mittlerer Mantelflächenabschnitt
- H3: unterer Mantelflächenabschnitt

## Patentansprüche

1. Multifunktionswerkzeug (1) zur Verwendung bei wenigstens einem der Arbeitsschritte des Filterns oder Aussiebens von flüssiger Farben oder Lack bestehend aus einem ersten Werkzeugabschnitt (2) mit einem ersten Handhabungsmittel (20) und einem zweiten Werkzeugabschnitt (3) mit einem zweiten Handhabungsmittel (30) **dadurch gekennzeichnet, dass** das Multifunktionswerkzeug (1) über einen dritten Werkzeugabschnitt (4) unter Bildung einer Filteraufnahme (40) zur Aufnahme und zur Halterung eines Filters (5) insbesondere eines kegelförmigen Filtersieb (5) verfügt.

2. Multifunktionswerkzeug (1) gemäß Anspruch 1 **dadurch gekennzeichnet dass** der Werkzeugabschnitte (2) mit seiner Unterseite (21) eine erste Auflagefläche (22) ausbildet zur Auflage des Multifunktionswerkzeugs (1) auf einem ersten Randsegment (62) eines Behälterrands (61) eines Farbbehälters (6) und der Werkzeugabschnitte (3) mit seiner Unterseite (31) eine zweite Auflagefläche (32) ausbildet zur Auflage des Multifunktionswerkzeugs (1) auf einem zum ersten Randsegment (62) beabstandeten zweiten Randsegment (63) des Behälterrands (61) des Farbbehälters (6).

3. Multifunktionswerkzeug (1) gemäß Anspruch 1 oder 2 **dadurch gekennzeichnet dass** der Werkzeugabschnitt (4) mit einer Öffnung (41) zur Aufnahme und Halterung eines Filters (5) versehen ist.

4. Multifunktionswerkzeug (1) gemäß Anspruch 1, 2 oder 3 **dadurch gekennzeichnet dass** der Werkzeugabschnitt (4) zwischen dem ersten Werkzeugabschnitt (2) und dem zweiten Werkzeugabschnitt (3) so angeordnet ist, dass sich die Filteraufnahme (40) beim Auflegen des Multifunktionswerkzeugs (1) auf zwei entsprechend beabstandeten Behälterrandsegmente (62,63) eines Farbbehälters (6) im Bereich der Behälteröffnung (64) befindet.

5. Multifunktionswerkzeug (1) gemäß einem der vorhergehenden Ansprüche **dadurch gekennzeichnet dass** die Filteraufnahme (40) durch eine im wesentliche kreisförmige Öffnung (41) mit einem Durchmesser D1 im Werkzeugabschnitt (4) gebildet ist.

6. Multifunktionswerkzeug (1) gemäß einem der vorhergehenden Ansprüche, **dadurch gekennzeichnet dass** der Werkzeugabschnitt (4) aus einem Ringsegment (42) ausgebildet ist und dieses Ringsegment (42) die Öffnung (40) ausbildet.

7. Multifunktionswerkzeug (1) gemäß einem der vorhergehenden Ansprüche **dadurch gekennzeichnet dass** der Werkzeugabschnitt (4) einstückig mit dem Werkzeugabschnitt (2) und dem Werkzeugabschnitt (3) ausgebildet ist.

8. Multifunktionswerkzeug (1) gemäß einem der vorhergehenden Ansprüche **dadurch gekennzeichnet dass** der Werkzeugabschnitt (2) als eine im wesentlichen flache Zunge (23) mit einer flachen Unterseite (21) der Länge L1 und in wenigstens einem Teilbereich ihrer Auflagefläche (22) mit einer Breite B1 zwischen 20 - 50 mm ausgebildet ist.

9. Multifunktionswerkzeug (1) gemäß einem der vorhergehenden Ansprüche **dadurch gekennzeichnet dass** der Werkzeugabschnitt (3) als eine im wesentlichen flache Zunge (33) mit einer flachen Unterseite (31) der Länge L2 und in wenigstens einem Teilbereich ihrer Auflagefläche (32) mit einer Breite B2 zwischen 20 - 50 mm ausgebildet ist.

10. Multifunktionswerkzeug (1) gemäß einem der vorhergehenden Ansprüche **dadurch gekennzeichnet dass** das Handhabungsmittel (20) ein Mittel zum Öffnen von Farbbehälter-Deckel (65) darstellt, mit einem am Ende des ersten Werkzeugabschnittes (20) ausgebildeten Aufhebelwerkzeug (24) mit einer Flachseite (25) einer Breite B3.

11. Multifunktionswerkzeug (1) gemäß einem der vorhergehenden Ansprüche **dadurch gekennzeichnet dass** am Werkzeugabschnitt (4) eine als Hammerfläche ausgebildete Schlagkante (45) angeordnet ist und das Handhabungsmittel (30) als ein Griff (34) ausgebildet ist, um das Multifunktionswerkzeug (1) zu halten und zu führen und zwar als Hammer zum Hämmern mit der Schlagkante (45).

12. Multifunktionswerkzeug (1) nach einem der Ansprüche 3-10, **dadurch gekennzeichnet, dass** die Filteraufnahme (40) im Bereich seiner Öffnung (41) einen seitlichen, nach Außen hin offenen Abschnitt (44) aufweist.

13. Multifunktionswerkzeug (1) nach einem der Ansprüche 3-12, **dadurch gekennzeichnet, dass** der Werkzeugabschnitt (4) aus einem C-förmigen an einer Stelle unterbrochenem im wesentlichen flachen Ringsegment (41) ausgebildet ist.

14. Multifunktionswerkzeug (1) gemäß einem der vorhergehenden Ansprüche **dadurch gekennzeichnet dass** am Multifunktionswerkzeug (1) mindestens ein weiteres Werkzeugmittel (100, 101, 102, 103) vorzugsweise einstükkig mit diesem ausgebildet oder an diesem angeordnet sind.

15. Multifunktionswerkzeug (1) nach einem der vorhergehenden Ansprüche **dadurch gekennzeichnet dass** die Werkzeugmittel (100, 101, 102, 103) Werkzeug-Schlüssel unterschiedlicher Schlüsselformen und/oder Schlüsselgrößen darstellen.
